# EUROPÄISCHE PATENTSCHRIFT

(11) **EP 0 828 133 B1**
(45) Veröffentlichungstag und Bekanntmachung des Hinweises auf die Patenterteilung: **12.12.2001**
(21) Anmeldenummer: 97115495.0
(22) Anmeldetag: 08.09.1997
(51) Int. Cl.: F41A 3/66, F41G 1/387

(54) **Handfeuerwaffe mit Leichtgehäuse**
Light weight firearm receiver
Bâti à poids léger pour arme à feu

(30) Priorität: 10.09.1996 AT 160096
(43) Veröffentlichungstag der Anmeldung: 11.03.1998
(73) Patentinhaber: STEYR-DAIMLER-PUCH AKTIENGESELLSCHAFT, 1010 Wien (AT)
(72) Erfinder: Bilgeri, Elmar, Ing., 4400 Steyr (AT); Zedrosser, Ulrich, Ing., 4400 Steyr (AT)
(74) Vertreter: Kovac, Werner, Dipl.-Ing.

(56) Entgegenhaltungen:
- EP-A- 0 360 789
- WO-A-93/20398
- DE-B- 1 279 511
- FR-A- 1 428 954
- FR-A- 2 592 149
- US-A- 4 299 044
- US-A- 4 932 148
- US-A- 5 522 166
- L.CARABILLO: "Project: Sky-pup" GUNS, Bd. 26, Nr. 8, August 1980, XP002085297 San Diego US

## Beschreibung

Die Erfindung handelt von einer Handfeuerwaffe, bestehend aus einem Verschlußteile aufnehmenden Gehäuse, einem am Gehäuse befestigten Schaft und einem mit dem Gehäuse lösbar verbundenen feststehenden Lauf, und mit einem Träger für ein Zielfernrohr.

Zielfernrohre werden üblicherweise an bestimmten Stellen der Waffe mittels verstellbarer Konsolen befestigt, wovon wegen der Länge eines Zielfernrohres zumindest eine am Lauf befestigt ist. Diese direkte Verbindung von Lauf und Zielfernrohr führt einerseits zu Erschütterungen und Dejustierung des Zielfernrohres, andererseits beeinträchtigt die vom Verbindungselement geschaffene unsymmetrische Massenanhäufung das Schwingungsverhalten des Laufes und damit die Zielgenauigkeit.

Neuerdings werden Zielfernrohre verwendet, deren Absehen vom Auge des Schützen weiter entfernt ist, oder noch aufwendigere, teils sogar elektronische, Zielgeräte. Diese sind meist mit beiden Konsolen am Lauf befestigt, wodurch die obigen Nachteile noch stärker auftreten. Weitere Nachteile der bekannten Anordnung sind der große Abstand von der Laufachse und die mangelnde Verstellbarkeit in Längsrichtung.

Aus der WO 93/20398 ist zwar eine Gefechts-Feuerwaffe bekannt, bei der vorne an das Gehäuse eine Gehäuseverlängerung anschließt. Diese besteht aus einer auf das Gehäuse aufgesetzten und vorne über dieses hinausragenden oberen Schiene, auf deren hinterem Teil eine weitere Schiene verschiebbar geführt ist, und aus einem an der oberen Schiene aufwärts schwenkbarem Handschutz. Die obere Schiene ist mittels eines am Gehäuse befestigten Joches mit letzterem verbunden. Die feste und die verschiebbare Schiene sollen diverse Visiermittel aufnehmen können, sind aber von der Laufachse sehr weit entfernt. Diese Gehäuseverlängerung ist ein aufwendiges Zusatzgerät, das wegen der vielen Teile und Verbindungen nicht genau sein kann. Zur Benutzung mit konventioneller Visierung muß die Schiene abgenommen werden. Eine formschöne und praktische Gestaltung ist damit nicht möglich.

Es ist daher Ziel der Erfindung, ein Gewehr zu schaffen, das die oben angeführten Nachteile der bekannten Zielfernrohranbringungen vermeidet und eine preisgünstige und trotzdem formschöne und praktische Gestaltung der gesamten Waffe ermöglicht.

Dazu sind erfindungsgemäß das Gehäuse und die Gehäuserverlängerung miteinander verklebt und ist oben am Gehäuse und an der Gehäuseverlängerung als Träger für das Zielfernrohr jeweils ein Teil einer Längsschiene angeformt.

Die Gehäuseverlängerung und das Gehäuse mit ihren Teilen der Längsschiene bilden somit die Basis für die Anbringung des Zielfernrohres. Dadurch, daß die Längsschiene direkt am Gehäuse angeformt ist, ist die optische Achse des Zielfernrohres der Laufachse sehr nahe und dadurch, daß sie sich die ganze Längsschiene über die gesamte Länge von Gehäuse und Gehäuseverlängerung erstreckt, können die verschiedensten Zielfernrohre in verschiedener Entfernung vom Auge und ohne den Lauf zu berühren montiert werden. Dadurch, dass das Gehäuse aus mehreren verklebten Teilen besteht, wird eine weitere Vereinfachung der Herstellung erreicht. Weiters schafft die Gehäuseverlängerung einen wirksamen und formschönen Handschutz, gibt größere Freiheit bei der Materialauswahl und ermöglicht insgesamt eine besonders preiswerte und praktische Gestaltung der Waffe. Die Längsschiene erhöht schließlich die Steifigkeit des Gehäuses.

Ein bevorzugter Werkstoff für das Gehäuse ist Leichtmetall, besonders wenn das Gehäuse aus einem gezogenen Profil gefertigt ist (Anspruch 2). Dadurch wird nicht nur das Mehrgewicht durch die Gehäuseverlängerung und eines vorverlagerten Zielfernrohres mehr als wettgemacht, sondern auch eine erhebliche Verbilligung erzielt. Das trifft besonders das bei einem gezogenen Profil zu.

In einer bevorzugten Ausführungsform ist die Klebefuge zwischen Gehäuse und Gehäuseverlängerung weitgehend zylindrisch (Anspruch 3).

Eine Erhöhung der Biegesteifigkeit von Gehäuse und Gehäuseverlängerung wird dadurch erreicht, daß deren Querschnitt über der horizontalen Mittenebene beiderseits seitlich erweitert ist und ungefähr in dieser eine Stufe bildet (Anspruch 4). Nebstbei kann an die Stufe noch ein Vorderschaft oder eine Gehäuseverschalung bündig anschließen, die das Gehäuse auch vorne staubdicht abschließt.

Im folgenden wird die Erfindung anhand von Abbildungen beschrieben. Es stellen dar:
Fig. 1: Ein erfindungsgemäßes Gewehr in Seitenansicht,
Fig.2: Dasselbe in Draufsicht,
Fig.3: Teilweiser Vertikalschnitt in größerem Maßstab,
Fig.4: Schnitt nach IV-IV in Fig.3 in noch größerem Maßstab.

Fig. 1 und 2 zeigen die wesentlichen Teile eines Gewehres, das Gehäuse 2, den (abgeschnittenen) Lauf 1 und den Schaft 3 mit abgeschnittenem hinteren Teil. Das Gehäuse 2 hat oben eine Schiene 4 für die Anbringung eines Zielfernrohres 5 mittels Schellen 6. Visiermittel 7,8, Kimme und Korn, sind nicht sichtbar, weil eingeklappt, und nur mit Pfeilen angedeutet.

In Figur 3 ist zu erkennen, daß das Gehäuse aus einem Gehäusekörper 10 und einer Gehäuseverlängerung 11 besteht. Beide Teile sind aus Metall und miteinander verklebt und können gezogene Profile sein. Die entsprechende Klebefuge 13 ist für eine feste Verbindung in der Hauptsache zylindrisch gelegt. Beide Profile weisen miteinander fluchtende Teile einer Längsschiene 12 auf. Im Gehäusekörper 10 ist hinter der Klebefuge 13 die Laufverbindung 14 vorgesehen. Bei einem Gehäuse aus Leichtmetall erfolgt sie mit Vorteil durch konische Ringe 15 und eine am Lauf verspannbare Spannmutter 16. Hinter dieser Laufverbindung 14 trägt der Gehäusekörper 10 eine Verriegelungshülse 17, an die hinten eine Führung 18 für ein nicht dargestelltes Verschlußstück vorgesehen ist.

Im Querschnitt der Figur 4 ist die über Gehäusekörper 10 und Gehäuseverlängerung 11 verlaufende Längsschiene 12 mit den Quernuten 21 genauer zu erkennen. Das Profil von Gehäusekörper 10 und Gehäuseverlängerung 11 weist weiter in ihren beiden oberen Quadranten eine Erweiterung 22 auf, die in einer einwärts gerichteten Stufe 23 beiderseits endet. Diese sorgt für einen fugenlosen Übergang des Gehäuses zum hier nur angedeuteten Schaft 24, der auch aus zwei Halbschalen bestehen kann. Diese Stufe dient auch der genauen Positionierung des Gehäuses im Schaft. An den beiderseitigen Schwalbenschwanznuten 20 ist für die Befestigung eines des Zielfernrohres eine Schelle 25 vorgesehen, die aus einem Grundkörper 26 und einem Schellenbügel 28 besteht. Der Grundkörper 26 ist in der Schwalbenschwanznut 20 geführt und weist eine Gewindebohrung 27 für eine nicht dargestellte Senkkopfschraube auf. Der Schellenbügel 28 je eine Bohrung 29 aus jeder Seite für eine ebenfalls nicht dargestellte Schraube für deren Kopf eine Eindrehung 30 im Schellengrundkörper vorgesehen ist; sie ist somit von außen unsichtbar.

## Patentansprüche

1. Handfeuerwaffe, bestehend aus einem Verschlußteile aufnehmenden Gehäuse (2), einem am Gehäuse befestigten Schaft (3) und einem mit dem Gehäuse (2) lösbar verbundenen feststehendem Lauf (1), und mit einem Träger für ein Zielfernrohr (5), wobei das Gehäuse (2,10) über die Verbindung (14) mit dem Lauf (1) hinaus nach vorne eine Gehäuseverlängerung (11) bildet, **dadurch gekennzeichnet, dass** das Gehäuse (10) und die Gehäuserverlängerung (11) miteinander verklebt sind und dass oben am Gehäuse (10) und an der Gehäuseverlängerung (11) als Träger für das Zielfernrohr (5) jeweils ein Teil einer Längsschiene (12) angeformt ist.

2. Handfeuerwaffe nach Anspruch 2, **dadurch gekennzeichnet, dass** die Gehäuseteile (10,11) aus einem Leichtmetall bestehen und aus einem gezogenen Profil gefertigt sind.

3. Handfeuerwaffe nach Anspruch 2, **dadurch gekennzeichnet, dass** die Verklebung an einer zylindrischen Klebefuge (13) vorgenommen ist.

4. Handfeuerwaffe nach Anspruch 1, **dadurch gekennzeichnet, dass** der Querschnitt des Gehäuses (10) und/oder der Gehäuseverlängerung (11) über der horizontalen Mittenebene beiderseits eine seitliche Erweiterung (22) aufweist und ungefähr in dieser eine Stufe (23) bildet, an der der Schaft anschließt.

## Claims

1. Hand-held firearm, comprising a casing (2) which accommodates breech parts, a stock (3) which is attached to the casing, and a barrel (1) which is detachably connected to the casing (2), and having a mounting for a telescopic sight (5), wherein the casing (2, 10) forms a casing extension (11) at the front, beyond the connection (14) to the barrel (1), **charcterized** in that the casing (10) and the casing extension (11) are bonded to each other and that a longitudinal rail (12) is integrally formed on the top of the casing (10) and on the casing extension (11) as a mounting for the telescopic sight (5).

2. Hand-held firearm according to claim 1, **charcterized** in that the casing parts (10, 11) are made of light metal and are manufactured from an extruded profile.

3. Hand-held firearm according to claim 1, **charcterized** in that the bonded joint is made between cylindrical surfaces (13).

4. Hand-held firearm according to claim 1, **charcterized** in that the cross section of the casing (10) and/or of the casing extension (11) has a lateral extension (22) on both sides above the horizontal center plane and roughly forms a step (23) therein.

## Revendications

1. Arme portative, se composant d'un bâti (2) recevant une culasse, d'une crosse (3) fixée au bâti, et d'un canon (1) fixé au bâti (2) par une liaison démontable, avec aussi un support pour une lunette de visée (5), où le bâti (2,10) se prolonge vers l'avant au-delà de la liaison (14) avec le canon (1) par une extension de bâti (11), **caractérisée en ce que** le bâti (10) et l'extension de bâti (11) sont collés l'un à l'autre, et qu'une partie de rail allongé (12) est formée respectivement sur le dessus du bâti (10) et de l'extension de bâti (11) pour constituer un support pour la lunette de visée (5).

2. Arme portative selon la revendication 1, **caractérisée en ce que** les parties de bâti (10,11) sont en métal léger et sont fabriquées selon un profilé obtenu par filage.

3. Arme portative selon la revendication 1, **caractérisée en ce que** le collage est réalisé au niveau d'une emboîture cylindrique de collage (13).

4. Arme portative selon la revendication 1, **caractérisée en ce que** la section transversale du bâti (10) et/ou de l'extension de bâti (11) présente de chaque côté, au-dessus du plan horizontal médian, un élargissement latéral (22), en formant sensiblement dans celui-ci un épaulement (23) au niveau duquel se raccorde la crosse.
